# FASCICULE DE BREVET EUROPEEN

(11) **EP 3 095 348 B1**
(45) Date de publication et mention de la délivrance du brevet: **06.11.2019**
(21) Numéro de dépôt: 16305576.7
(22) Date de dépôt: 18.05.2016
(51) Int. Cl.: A45D 40/04, C09J 9/00

(54) **RESERVE DE COLLE D'UN ETUI COSMETIQUE**
KLEBERRESERVE EINES KOSMETIKETUIS
GLUE SUPPLY OF A COSMETICS CASE

(30) Priorité: 18.05.2015 FR 1554431
(43) Date de publication de la demande: 23.11.2016
(73) Titulaire: Reboul S.A.S., 74650 Chavanod (FR)
(72) Inventeur: DOMY, Michel, 74960 Cran Gevrier (FR)
(74) Mandataire: Gasquet, Denis

(56) Documents cités:
- WO-A1-95/07639
- GB-A- 798 044
- GB-A- 925 270
- JP-A- H09 308 525
- JP-U- H0 733 208
- US-B1- 6 200 049

## Description

La présente invention concerne un moyen de retenue d'un excédent de colle, sous une forme d'une réserve agencée entre une chemise métallique et une enveloppe spiralée, d'un étui tournant du type de ceux utilisés pour contenir des produits cosmétiques, tels qu'un bâton de rouge à lèvres ou de crèmes labiales.

Lors d'opération de collage d'une chemise métallique sur une gaine en matière synthétique, telle qu'une enveloppe spiralée, l'emmanchement de cette dernière, a tendance à pousser la colle vers le haut de la pièce. En fonction de la quantité de colle déposée, la colle étirée vers le haut crée un bourrelet de colle au-dessus du haut de la spirale. Ce bourrelet vient frotter, selon les mécanismes, contre les pièces en mouvement et crée un défaut de fonctionnement.

Une chemise métallique est communément fixée par l'utilisation de colle. Ce mode de fixation requiert une quantité de colle précise, afin d'éviter toute bavure à l'extrémité supérieure de la chemise métallique. Lors de la fabrication d'étui cosmétique, en série, il est difficile d'appliquer une quantité de colle précise et homogène. Ces défauts de fonctionnement ne sont pas acceptables sur un étui de bonne facture.

A ce propos, les documents WO95/07639 A1 et GB925270A divulguent un mécanisme tournant d'un étui cosmétique, comprenant une chemise extérieure emmanchée sur une enveloppe spiralée dans laquelle une gaine à glissières est enchâssée. Une fois le mécanisme assemblé, les extrémités supérieures de la chemise extérieure et de la gaine à glissières s'étendent au-delà de celle de l'enveloppe spiralée, créant un espace à l'extrémité supérieure du mécanisme. L'enveloppe spiralée étant enchâssée et encollée dans la chemise extérieure, l'excèdent de colle venant se loger dans l'espace précité, crée un bourrelet de colle qui a tendance à gêner la rotation de la gaine à glissière, lors de la sollicitation du mécanisme tournant.

La présente invention propose ainsi une réserve de colle, permettant de pallier aux inconvénients précités.

Ainsi, l'étui cosmétique tournant, destiné à recevoir un produit cosmétique, tel qu'un bâton de rouge à lèvres ou de crème labiale, comprend une chemise métallique emmanchée et encollée sur une gaine en matière synthétique, tandis qu'un dégagement, en tant que moyen de retenue d'excédent de colle, est agencé en partie supérieure au-dessus de la jonction de la gaine en matière synthétique et la chemise métallique, caractérisé en ce que le dégagement est agencé dans la paroi externe supérieure de la gaine en matière synthétique et/ou dans la paroi interne supérieure de la chemise métallique.

Ajoutons que le dégagement est bordé latéralement par la paroi intérieure de la chemise métallique, tandis que le dégagement est bordé latéralement par la paroi extérieure de la gaine en matière synthétique.

Précisons que le dégagement est continu sur toute la périphérie de la jonction entre l'enveloppe spiralée et la chemise métallique.

Selon un autre mode de réalisation, la gaine en matière synthétique est une enveloppe spiralée comprenant au moins une rainure hélicoïdale, tandis que l'étui cosmétique tournant comprend une gaine à glissière(s) comprenant en partie supérieure, un moyen de butée supérieur faisant saillie vers l'extérieur, dans laquelle est monté coulissant un curseur, destiné à recevoir ledit produit cosmétique, ledit curseur est équipé d'au moins un ergot engagé dans ladite glissière et se prolongeant dans la rainure hélicoïdale de l'enveloppe spiralée, cette dernière est emmanchée sur ladite gaine et est retenue, en partie supérieure, par le moyen de butée supérieur.

Selon le mode de réalisation précédent, le dégagement est bordé en partie supérieure par le moyen de butée supérieur de la gaine, tandis que la partie supérieure du dégagement viens en correspondance de la partie inférieure du moyen de butée supérieur de la gaine.

Précisons que selon le mode de réalisation précédent, le dégagement est localisé en partie supérieure d'au moins une extrémité supérieure d'une rainure hélicoïdale.

D'autres caractéristiques et avantages de l'invention se dégageront de la description qui va suivre en regard des dessins annexés qui ne sont donnés qu'à titre d'exemples non limitatifs.
La figure 1 est une vue de face d'un étui de cosmétique.
La figure 2 est une vue en coupe d'un étui cosmétique.
La figure 3 est un grossissement de la figure 2 selon un mode de réalisation de l'invention.

Différents mécanismes d'étui tournant sont disponibles sur le marché comprenant une chemise métallique assemblée à une gaine en matière synthétique, telle qu'une enveloppe spiralée, une gaine inversée à glissière(s) ou un guide. A titre d'exemple, la suite de la description traitera en particulier d'un étui tournant comprenant une chemise métallique emmanchée sur une enveloppe spiralée.

Il est entendu que l'invention est adaptable à tout mécanisme d'étui tournant comprenant une chemise métallique emmanchée sur une gaine en matière synthétique.

Ainsi, un étui tournant, tel qu'illustré à la figure 2, est composé d'une couronne (1) solidaire ou faisant partit intégrante d'une gaine (2) à glissière (10), à l'intérieur duquel est monté mobile, en déplacement, un curseur (3) destiné à recevoir un produit cosmétique. La gaine (2) est enchâssée dans une enveloppe spiralée (4) montée en collaboration avec une chemise métallique (5). La gaine (2) et la couronne (1) forment un sous-ensemble, monté mobile en libre rotation axiale par rapport à l'ensemble formé par l'enveloppe spiralée (4) et la chemise métallique (5).

Dans la suite de la description, il est entendu que l'étui tournant est en position d'utilisation, à savoir la couronne (1) dirigé vers le bas.

La gaine (2) à glissière (10), permet d'entraîner le curseur (3) en translation axiale, lors de la rotation axiale de l'ensemble formé par la couronne (1) et la gaine (2). Cet ensemble est agencé de manière à ce que la rotation axiale de la couronne (1) entraîne le curseur (3) dans un mouvement de vrille. Ce mouvement se décompose en une rotation et une translation, toutes deux simultanées et axiales par rapport à l'ensemble formé par l'enveloppe spiralée (4) et la chemise métallique (5).

Notons que la gaine (2) comporte, avantageusement deux glissières (10) agencées de manière diamétralement opposée, ménagée longitudinalement dans au moins une portion de sa paroi cylindrique.

Précisons que la gaine (2) comprend un moyen de butée supérieur (8) et un moyen de butée inférieur (9) faisant saillies vers l'extérieur. En d'autres termes, ces moyens de butée (8, 9) sont avantageusement représentés par des nervures périphériques annulaires.

L'enveloppe spiralée (4) comporte dans sa paroi, au moins une rainure (6) en hélice, fermée au moins à son extrémité supérieure, de préférence deux rainures (6) hélicoïdales, diamétralement opposées. Au moins une rainure (6) est un alésage non traversant,

L'enveloppe spiralée (4) est retenue par le moyen de butée supérieur (8) et le moyen de butée inférieur (9) de la gaine (2).

La chemise métallique (5) comprend avantageusement, en partie supérieure, un rebord (11), faisant saillie vers l'intérieur.

Le curseur (3) comprend en outre au moins un ergot (7) traversant au moins une glissière (10) de la gaine (2) et coopérant avec au moins une rainure (6) de l'enveloppe (4). Au moins un ergot (7) coopère ainsi en coulissement avec au moins une glissière (10) permettant d'entraîner le curseur (3) en translation axiale par rapport à la couronne (1), lors de la rotation de l'ensemble formé par l'enveloppe spiralée (4) et la chemise métallique (5), en coopération avec au moins une rainure (6) hélicoïdale.

La partie haute de la couronne (1) vient s'insérer avantageusement entre la partie extérieure de la gaine (2) et la partie intérieure de l'enveloppe spiralée (4), en dessous des moyens de butée inférieurs (9) de la gaine (2).

Selon un mode de réalisation, l'étui tournant est doté d'un capot de fermeture, venant se positionner de manière amovible directement à l'extrémité libre de l'étui, et vient en position fermée se positionner autour de la chemise métallique (5) pour fermer complètement l'étui tournant de manière hermétique.

Selon un autre mode de réalisation, le capot de fermeture vient s'emmancher indirectement autour de la chemise métallique (5), via une nervure annulaire agencée en périphérie inférieure de cette dernière.

Ajoutons qu'un dégagement (12) est agencé en partie supérieure de la jonction entre l'enveloppe spiralée (4) et la chemise métallique (5).

Selon un mode de réalisation, tel qu'illustré à la figure 3, le dégagement (12) est localisé dans la partie supérieure de l'enveloppe spiralée (4) et débouche vers le haut. Ce moyen de retenue est agencé dans la paroi cylindrique externe supérieure de l'enveloppe spiralée (4), sous la forme d'un dégagement (12) sur la périphérie de cette dernière. Ce dégagement (12) est localisé en partie supérieure d'au moins une extrémité supérieure d'une rainure (6) hélicoïdale. La partie supérieure de l'enveloppe spiralée (4), et par extension, la partie supérieure du dégagement (12), est bordée par le moyen de butée supérieur (8) de la gaine (2). Ce dégagement (12) est en outre bordé latéralement par la paroi intérieure de la chemise métallique (5).

Selon un autre mode de réalisation, le dégagement (12) est localisé dans la partie supérieure de la chemise métallique (5). Ce moyen de retenue est agencé dans la paroi cylindrique interne supérieure de la chemise métallique (5), sous la forme d'un dégagement (12) sur la périphérie de cette dernière. Ce dégagement (12) est agencé en correspondance, d'une partie supérieure d'au moins une extrémité supérieure d'une rainure (6) hélicoïdale. La partie supérieure du dégagement (12) vient en correspondance de la partie inférieure du moyen de butée supérieur (8) de la gaine (2). Ce dégagement (12) est en outre bordé latéralement par la paroi extérieure de l'enveloppe spiralée (4).

Selon une alternative de l'invention, résultant de la combinaison des deux modes de réalisation précédents, le dégagement (12) agencé en partie supérieure de la jonction entre l'enveloppe spiralée (4) et la chemise métallique (5), est représenté par une première partie de dégagement (12) au niveau de la chemise métallique (5) et une seconde partie de dégagement (12) au niveau de l'enveloppe spiralée (4). Ces deux parties de dégagement (12) venant en correspondance l'une avec l'autre. Il est entendu qu'une partie de dégagement (12) est un dégagement (12).

Par conséquent, lors d'opération de collage d'une chemise métallique (5) sur une enveloppe spiralée (4), l'excédent de colle est stocké dans le dégagement (12), permettant de supprimer totalement tout défaut de fonctionnement de l'étui tournant selon l'invention.

## Revendications

1. Etui cosmétique tournant, destiné à recevoir un produit cosmétique, tel qu'un bâton de rouge à lèvres ou de crème labiale, comprenant une chemise métallique (5) emmanchée et encollée sur une gaine en matière synthétique, tandis qu'un dégagement (12), en tant que moyen de retenue d'excédent de colle, est agencé en partie supérieure au-dessus de la jonction de ladite gaine en matière synthétique et la chemise métallique (5), **caractérisé en ce que** le dégagement (12) est agencé dans la paroi externe supérieure de la gaine en matière synthétique et/ou dans la paroi interne supérieure de la chemise métallique (5).

2. Etui cosmétique tournant, selon la revendication 1, **caractérisé en ce que** le dégagement (12) est bordé latéralement par la paroi intérieure de la chemise métallique (5).

3. Etui cosmétique tournant, selon l'une quelconque des revendications précédentes, **caractérisé en ce que** la gaine en matière synthétique est une enveloppe spiralée (4) comprenant au moins une rainure hélicoïdale (6).

4. Etui cosmétique tournant, selon la revendication précédente, **caractérisé en ce que** le dégagement (12) est continu sur toute la périphérie de la jonction entre l'enveloppe spiralée (4) et la chemise métallique (5).

5. Etui cosmétique tournant, selon l'une quelconque des revendications précédentes, **caractérisé en ce que** le dégagement (12) est bordé latéralement par la paroi extérieure de la gaine en matière synthétique.

6. Etui cosmétique tournant, selon l'une quelconque des revendications 3 à 5, **caractérisé en ce qu'**il comprend une gaine (2) à glissière(s) (10) comprenant en partie supérieure, un moyen de butée supérieur (8) faisant saillie vers l'extérieur, dans laquelle est monté coulissant un curseur (3), destiné à recevoir ledit produit cosmétique, ledit curseur (3) est équipé d'au moins un ergot (7) engagé dans ladite glissière (10) et se prolongeant dans une rainure hélicoïdale (6) de l'enveloppe spiralée (4), cette dernière est emmanchée sur ladite gaine (2) et est retenue, en partie supérieure, par le moyen de butée supérieur (8).

7. Etui cosmétique tournant, selon la revendication précédente, **caractérisé en ce que** le dégagement (12) est bordé en partie supérieure par le moyen de butée supérieur (8) de la gaine (2).

8. Etui cosmétique tournant, selon la revendication précédente, **caractérisé en ce que** la partie supérieure du dégagement (12) viens en correspondance de la partie inférieure du moyen de butée supérieur (8) de la gaine (2).

9. Etui cosmétique tournant, selon l'une quelconque des revendications 3 à 8, **caractérisé en ce que** le dégagement (12) est localisé en partie supérieure d'au moins une extrémité supérieure d'une rainure (6) hélicoïdale.

## Patentansprüche

1. Drehbare kosmetische Hülse zum Aufnehmen eines kosmetischen Produkts, wie etwa eines Lippenstifts oder eines Lippenbalsamstifts, die eine auf eine Ummantelung aus Kunststoff aufgepresste und aufgeleimte metallische Umkleidung (5) umfasst, während ein Freiraum (12) als Zurückhaltemittel für überschüssigen Leim im oberen Bereich oberhalb der Verbindungsstelle der Ummantelung aus Kunststoff und der metallischen Umkleidung (5) angeordnet ist, **dadurch gekennzeichnet, dass** der Freiraum (12) auf der äußeren Wand oberhalb der Ummantelung aus Kunststoff und / oder auf der inneren Wand oberhalb der metallischen Umkleidung (5) angeordnet ist.

2. Drehbare kosmetische Hülse nach Anspruch 1, **dadurch gekennzeichnet, dass** der Freiraum (12) seitlich von der inneren Wand der metallischen Umkleidung (5) eingesäumt wird.

3. Drehbare kosmetische Hülse nach einem der vorhergehenden Ansprüche, **dadurch gekennzeichnet, dass** die Ummantelung aus Kunststoff eine spiralförmige Umhüllung (4) ist, die mindestens eine schraubenförmige Aussparung (6) umfasst.

4. Drehbare kosmetische Hülse nach dem vorhergehenden Anspruch, **dadurch gekennzeichnet, dass** der Freiraum (12) über den gesamten Umfang der Verbindungsstelle zwischen der spiralförmigen Umhüllung (4) und der metallischen Umkleidung (5) fortbesteht.

5. Drehbare kosmetische Hülse nach einem der vorhergehenden Ansprüche, **dadurch gekennzeichnet, dass** der Freiraum (12) seitlich von der äußeren Wand der Ummantelung aus Kunststoff eingesäumt wird.

6. Drehbare kosmetische Hülse nach einem der Ansprüche 3 bis 5, **dadurch gekennzeichnet, dass** sie eine Ummantelung (2) mit einer oder mehreren Gleitschiene(n) (10) umfasst, welche im oberen Bereich ein oberes, nach außen vorstehendes Anschlagmittel (8) umfasst und in der gleitbar ein Schiebeelement (3) zum Aufnehmen des kosmetischen Produkts angebracht ist, wobei das Schiebeelement (3) mit mindestens einem in der Gleitschiene (10) steckenden und sich in einer schraubenförmigen Aussparung (6) der spiralförmigen Umhüllung (4) erstreckenden Vorsprung (7) versehen ist, wobei die Umhüllung auf der Ummantelung (2) aufgepresst ist und, im oberen Bereich, durch das obere Anschlagmittel (8) zurückgehalten wird.

7. Drehbare kosmetische Hülse nach dem vorhergehenden Anspruch, **dadurch gekennzeichnet, dass** der Freiraum (12) im oberen Bereich von dem oberen Anschlagmittel (8) der Ummantelung (2) eingesäumt wird.

8. Drehbare kosmetische Hülse nach dem vorhergehenden Anspruch, **dadurch gekennzeichnet, dass** der obere Bereich des Freiraums (12) in Übereinstimmung mit dem unteren Bereich des oberen Anschlagmittels (8) der Ummantelung (2) kommt.

9. Drehbare kosmetische Hülse nach einem der Ansprüche 3 bis 8, **dadurch gekennzeichnet, dass** sich der Freiraum (12) im oberen Bereich von mindestens einer oberen Extremität einer schraubenförmigen Aussparung (6) befindet.

## Claims

1. Rotating cosmetics case for receiving a cosmetics product, such as a stick of lipstick or of lip cream, comprising a metal jacket (5) fitted and glued to a sleeve of synthetic material, while a clearance (12), as a means of retaining excess glue, is arranged in an upper portion above the junction of said sleeve of synthetic material and the metal jacket (5), **characterised in that** the clearance (12) is arranged in the upper outside wall of the sleeve of synthetic material and/or in the upper inside wall of the metal jacket (5).

2. Rotating cosmetics case according to claim 1, **characterised in that** the clearance (12) is bordered laterally by the inner wall of the metal jacket (5).

3. Rotating cosmetics case according to any one of the preceding claims, **characterised in that** the sleeve of synthetic material is a spiral casing (4) comprising at least one helical groove (6).

4. Rotating cosmetics case according to the preceding claim, **characterised in that** the clearance (12) is continuous over the entire periphery of the junction between the spiral casing (4) and the metal jacket (5).

5. Rotating cosmetics case according to any one of the preceding claims, **characterised in that** the clearance (12) is bordered laterally by the outer wall of the sleeve of synthetic material.

6. Rotating cosmetics case according to any one of claims 3 to 5, **characterised in that** it comprises a sleeve (2) with slide channel(s) (10) comprising in an upper portion an upper stop means (8) which projects outwards, in which there is slidably mounted a slider (3) which is to receive said cosmetics product, said slider (3) is equipped with at least one fin (7) engaged in said slide channel (10) and extending into a helical groove (6) of the spiral casing (4), the latter is fitted onto said sleeve (2) and is held, in an upper portion, by the upper stop means (8).

7. Rotating cosmetics case according to the preceding claim, **characterised in that** the clearance (12) is bordered in an upper portion by the upper stop means (8) of the sleeve (2).

8. Rotating cosmetics case according to the preceding claim, **characterised in that** the upper portion of the clearance (12) comes to correspond with the lower portion of the upper stop means (8) of the sleeve (2).

9. Rotating cosmetics case according to any one of claims 3 to 8, **characterised in that** the clearance (12) is located in an upper portion of at least one upper end of a helical groove (6).
